# EUROPÄISCHE PATENTSCHRIFT

(11) **EP 0 255 008 B1**
(45) Veröffentlichungstag und Bekanntmachung des Hinweises auf die Patenterteilung: **29.01.1992**
(21) Anmeldenummer: 87110454.3
(22) Anmeldetag: 18.07.1987
(51) Int. Cl.: H01H 73/18

(54) **Leitungsschutzschalter**
Automatic cut-out
Disjoncteur de protection de ligne

(30) Priorität: 28.07.1986 DE 3625425
(43) Veröffentlichungstag der Anmeldung: 03.02.1988
(73) Patentinhaber: Asea Brown Boveri Aktiengesellschaft, 68309 Mannheim (DE)
(72) Erfinder: Runtsch, Erhard, Ing. grad., D-6944 Hemsbach (DE); Bruckner, Werner, D-6909 Walldorf (DE)
(74) Vertreter: Rupprecht, Klaus, Dipl.-Ing.

(56) Entgegenhaltungen:
- DE-A- 1 665 684
- DE-A- 2 526 827
- DE-A- 2 848 589
- DE-B- 2 841 004

## Beschreibung

Die Erfindung betrifft einen Leitungsschutzschalter nach dem Oberbegriff des Anspruchs 1.

Zur Erhöhung der Schaltleistung eines Leitungsschutzschalters werden eine Reihe von Maßnahmen getroffen, um dafür zu sorgen, daß der Lichtbogen möglichst schnell in das Lichtbogenlöschblechpaket hineinwandert. Eine dieser Maßnahmen, mit denen dieses unterstützt werden kann, besteht darin, parallel zu der Lichtbogenleitschiene eine zusätzlichen Leiter zu verlegen, in dem der Strom in die gleiche Richtung fließt, wie in der Lichtbogenleitschiene. Eine derartige Stromleiteranordnung ist aus der DE-B-21 41 525 bekanntgeworden. Bei dieser Anordnung allerdings wird eine sogenannte zusätzliche Blasschleife dadurch gebildet, daß an dieses parallel verlaufende Leiterteilstück noch weitere Leiterteilstücke anschließen, die die Lichtbogenlöschkammer schleifenartig umgeben. Dadurch wird praktisch eine Art Doppelschleife gebildet, die eine starke Verschiebungswirkung auf den Lichtbogen zeigt. Der Nachteil dieser Anordnung besteht aber darin, daß diese zusätzliche Schleife und der zusätzliche Leiter bzw. die zusätzlichen Leiterteilstücke dauernd in den Stromkreis eingeschaltet sind, wodurch eine höhere Erwärmung des Schalters verursacht wird, was sich ungünstig bei höheren Nennstromstärken auswirkt.

Ein Leitungsschutzschalter der eingangs genannten Art, bei dem dieses Problem im wesentlichen gelöst ist, ist aus der DE-B-28 41 004 bekanntgeworden. Dort ist zwar parallel zu der Lichtbogenleitschiene ein Leiterstück vorgesehen, das aber zu einer zusätzlichen Blasschleife gehört, die in einem großen Raum hinter der Lichtbogenleitschiene und mittels eines Isolierzwischenstückes von dieser getrennt angeordnet ist. Diese zusätzliche Blasschleife ist dabei dreieckförmig ausgebildet, wobei die Hypothenuse dieses Dreiecks der Lichtbogenleitschiene zugeordnet bzw. zugewandt ist. Die Anordnung ist dabei so getroffen, daß die Blasschleife erst dann vom Strom durchflossen wird, wenn der Lichtbogen beim Ausschaltvorgang entstanden ist.

Aufgabe der Erfindung ist, einen Leitungsschutzschalter der eingangs genannten Art zu schaffen, bei dem der erforderliche Platzbedarf noch weiter verringert wird.

Diese Aufgabe wird erfindungsgemäß durch die kennzeichnenden Merkmale des Anspruches 1 gelöst.

Es hat sich bei der Untersuchung der zusätzlichen Blasschleife nach der DE-B-28 41 004 herausgestellt, daß nicht die Blasschleife an sich, also die dreieckförmige Ausgestaltung, sondern lediglich das Leiterteilstück, das parallel zur Lichtbogenleitschiene verläuft, zur Erzeugung eines Antriebes auf den Lichtbogenfußpunkt einwirkt. Aus diesem Grunde erscheint das Vorsehen einer eigentlichen Blasschleife, wie sie in der DE-B-28 41 004 beschrieben ist, unzweckmäßig; vielmehr kommt es lediglich darauf an, Maßnahmen zu treffen, um zumindest in dem Bereich der Lichtbogenleitschiene, in der sich das bewegliche Kontaktstück bei der Ausschaltstellung befindet, und in dem der Lichtbogenfußpunkt auf der Leitschiene seinen ersten Antrieb erhält, den parallelen Stromfluß durch das zusätzliche Leiterteilstück zu erzeugen. Dies wird mit der Verbindungsleitung gemäß den kennzeichnenden Teilen des Anspruches 2 erreicht.

Zwar ist aus der DE-A-25 26 827 eine Kontaktanordnung zur Unterbrechung von Stromkreisen bekannt geworden, bei der seitlich neben einer Lichtbogenleitschiene schleifenartige Leitungsführungen vorgesehen sind, mit denen ein elektrisches Feld gebildet wird, welches den Lichtbogen in seinem Lauf beeinflußt. Die schleifenartigen Leitungsführungen allerdings sind dem festen Kontaktstück zugeordnet und befinden sich in zwei Ebenen. Eine Zuordnung dieser schleifenförmigen Leitungsführungen zu einer Lichtbogenleitschiene gemäß der Erfindung ist wegen der unterschiedlichen Zuordnung der Leitschiene zu dem Anschlußleiter nicht möglich.

Anhand der Zeichnung, in der ein Ausführungsbeispiel der Erfindung dargestellt ist, sollen die Erfindung sowie weitere vorteilhafte Ausgestaltungen und Verbesserungen und weitere Vorteile näher erläutert und beschrieben werden.

Es zeigen:
- Figur 1: eine Einsicht in einen Leitungsschutzschalter gemäß der Erfindung und
- Figur 2: eine perspektivische Darstellung der Lichtbogenleitschiene mit angedeutetem festem und beweglichem Kontaktstück.

Die Figur 1 zeigt einen Einblick in einen erfindungsgemäßen Leitungsschutzschalter 10. Bei dessen Gehäuse 11, das in Schmalbauweise ausgebildet ist, wird ein Sockelbereich 12 und ein Gehäuseoberteil 13 unterschieden. Im Sockel befinden sich links und rechts zwei Anschlußklemmen 14 und 15, wobei die linke Anschlußklemme 14 mit einer Lichtbogenleitschiene 16 und über eine Litze 14a mit einem an einer Achse 18 drehbar aufgelagerten Kontakthebel 19 verbunden ist. Daran ist ein bewegliches Kontaktstück 20 angeformt, das mit einem festen Kontaktstück 21 zusammenwirkt. Oberhalb eines Lichtbogenlöschblechpaketes 22 befinden sich ein elektromagnetischer Antrieb 23 und ein Schaltschloß 24, mit dem die aus dem beweglichen und dem festen Kontaktstück 20, 21 bestehende Kontaktstelle 41 bei anstehendem Kurzschlußstrom bleibend geöffnet werden kann. Mittels eines Handbetätigungsknebels 25 kann der Schalter ein-bzw. ausgeschaltet werden.

An die rechte Anschlußklemme 15 schließt über einen flexiblen Leiter 50 ein Thermobimetall 17 an, dessen eines Ende an einer Verlängerung 51 des Joches (ohne Bezugsziffer) des elektromagnetischen Antriebes 23 befestigt ist - an diesem Ende schließt auch der Leiter 50 an -, und dessen anderes, freies, ausbiegbares Ende über einen weiteren flexiblen Leiter 52 mit einem Ende der Wicklung (ohne Bezugsziffer) des elektromagnetischen Antriebes 23 verbunden ist.

Die Lichtbogenleitschiene 16 ist etwa bogenförmig gestaltet und begrenzt das Lichtbogenlöschblechpaket 22 an der Bodenseite des Schalters mit einem Blech 26 und an das feste Kontakstück 21 schließt eine Leitschiene 27 an, wodurch das Lichtbogenlöschblechpaket 22 durch das Blech 26, das mit der Lichtbogenleitschiene 16 in Verbindung steht, und das Leitblech 27 beidseitig begrenzt wird. Im Bereich der linken Klemme 14 ist der Teil - mit X bezeichnet - vorgesehen, der einen zusätzlichen Antrieb des Lichtbogens bewirkt. Der gesamte Aufbau des Schalters ist an sich für die Erfindung nicht weiter von Bedeutung, so daß weitere Einzelheiten nicht beschrieben werden.

Teil dieses zusätzlichen Antriebes ist eine Fahne 30 (siehe auch Figur 2), die mit der Klemme 14 zusammenwirkt und an dieser angeschlossen ist. Dieser Steg 30 ist ein angenähertes rechteckiges Teil, an dessen oberem Ende - eine U-Form damit bildent - ein Leiterteilstück 31 angeformt ist, wobei zwischen dem Leiterteilstück 31 und dem Steg 30 ein U-Steg 32 liegt. Das Leiterteilstück 31 verläuft eine gewisse Strecke parallel zu dem Teilbereich 33 der Lichtbogenleitschiene 16. An der einen in der Figur 2 linken Seitenkante 31a des Leiterstückes 31 ist L-förmig und mit seinem Längssteg 34a parallel zu der Seitenkante 31a des Leiterteilstückes 31 verlaufend sowie den U-Steg 32 nach oben überragend, eine Anschlußfahne 34 vorgesehen, an der - wie aus Figur 1 hervorgeht - eine Verlängerung 14b der linken Klemme 14 angeschlossen ist. An dem Leiterteilstück 31 schließt sich senkrecht dazu verlaufend, jedoch in seiner Ebene und dabei an dem dem U-Steg 32 entgegengesetzten Ende des Leiterteilstückes 31 ein unterer Quersteg 35 an, an den ein Parallelleiterteilstück 36 anschließt, das über einen in seiner Ebene abgekröpften oberen Quersteg 37 mit der Leitschiene 16 verbunden ist. Der obere Quersteg 37 verläuft parallel zu dem unteren Quersteg 35 und bildet mit dem Teilbereich 33 und dem Parallelleiterstück 26 in der Aufsicht von vorne rechts ein Rechteck. Dadurch wird insgesamt in der Projecktion auf die Ebene des Bereiches 33 ein geschlossenes Rechteck gebildet, das in seiner Ebene praktisch seitlich zu der Lichtbogenleitschiene bzw. zum Teilbereich 33 verläuft und nicht in der Ebene, die durch die Bewegungsrichtung des beweglichen Kontaktstückes aufgespannt ist.

Am unteren, entgegengesetzten Ende der Lichtbogenleitschiene schließt sich das Blech 26 an, das eines der Lichtbogenlöschbleche bildet. Mit dem beweglichen Kontaktstück 20 wirkt das feste Kontaktstück 21 zusammen, zwischen dessen im Falle einer Ausschalthandlung ein Lichtbogen gezogen wird.

Die elektrische Leitungsverbindung zwischen den beiden Klemmen 14 und 15 erfolgt über die flexible Litze 14a das bewegliche Kontaktstück 20, das feste Kontaktstück 21, den elektromagnetischen Antrieb 23 und das Thermobimetall 17. Dabei ist der in Figur 1 gezeigte Bereich "X" bei geschlossener Kontaktstelle 41 aus dem Strompfad herausgeschaltet.

Wenn nun die Kontaktstelle 41 öffnet und der bewegliche Kontakt bzw. das bewegliche Kontaktstück 20 zur Lichtbogenleitschiene hin in Pfeilrichtung A hinüberschwenkt, dann springt der Lichtbogen mit seinem einen Fußpunkt zunächst im Bereich 33 auf die Lichtbogenleitschiene 16; dadurch wird folgender Strompfad erzielt: Herkommend von der Klemme 14 fließt der Strom gemäß Pfeilrichtung P₁ zunächst von oben, über den Steg 34 zu dem Leiterteilstück 31 und von hier nach unten, über den Quersteg 35, das Teilstück 36 nach oben und den oberen Quersteg 37, ebenfalls entlang der Pfeilrichtung P₁, zur Lichtbogenleitschiene 16. Man erkennt, daß der Strom, der durch das Leiterteilstück 31 fließt, parallel und in gleicher Richtung wie der Strom fließt, der durch die Lichtbogenleitschiene 16 fließt. Dadurch wird eine Antriebskraft auf den auf dem Bereich 33 brennenden Lichtbogenfußpunkt bewirkt, die zusätzlich zu der durch die U-förmige Blasschleife zwischen dem festen und dem beweglichen Kontaktstück erzeugte Antriebskraft wirkt, so daß der Lichtbogenfußpunkt im Bereich 33 besonders gut beschleunigt wird.

Aufgrund der Anordnung der oberen und unteren Querstücke 37 und des Teilstückes 36 seitlich neben dem Leiterteilstück 31 und der Lichtbogenleitschiene 33 wird erheblicher Platz eingespart, der ggf. anderweitig genutzt werden kann. Die Zuordnung des Leiterteilstückes 31 zu der Lichtbogenleitschiene bzw. zu dem Klemmensteg 30 ist so, daß der Abstand von dem Klemmensteg 30 bis zur Lichtbogenleitschiene ca. 5 bis 6 mm beträgt, abhängig von der Dicke der einzelnen Blechteile und von dem erforderlichen Abstand zwischen dem Klemmensteg 30, dem Leiterstück 31 und dem Bereich 33 der Lichtbogenleitschiene 16. Das Querstück 37 trägt zum Raumbedarf in Richtung der Verbindungsebene zwischen den beiden Klemmen 14 und 15 praktisch nichts bei, so daß der im Inneren eines Leitungsschutzschalters ohnehin schon sehr knappe Raum auch nicht besonders weiter und zusätzlich beengt wird, wie dies beispielsweise bei dem Schalter gemäß der DE-AS 28 41 004 der Fall ist.

## Patentansprüche

1. Leitungsschutzschalter, mit einer eine U-förmige Blasschleife bildenden, aus einem beweglichen und einem festen Kontaktstück (20, 21) bestehenden Kontaktanordnung (41) und einer Lichtbogenkammer mit einem zur U-förmigen Blasschleife annähernd im rechten Winkel zugeordnete, parallele Löschbleche aufweisenden Lichtbogenlöschblechpaket (22) mit einer Lichtbogenleitschiene (16, 33) die den bei einer Ausschalthandlung gezogenen Lichtbogen zum Lichtbogenlöschblechpaket (22) hinführt, und mit einer hinter der Lichtbogenleitschiene (16, 33) angeordneten, zumindest in dem Bereich (33) der Lichtbogenleitschiene (16, 33), in dem sich in der Ausschaltstellung das bewegliche Kontaktstück (20) befindet, parallel zu dieser verlaufenden zusätzlichen Leiterschiene (31), die erst bei Entstehen eines Lichtbogens und dessen Auflaufen auf die Lichtbogenleitschiene (16, 33) in den Stromkreis geschaltet wird, dadurch gekennzeichnet, daß die Lichtbogenleitschiene (16, 33) und die zusätzliche Leiterschiene (31) mittels einer im wesentlichen seitlich neben der Lichtbogenleitschiene anschließenden und im wesentlichen im Bereich der Ausschaltstellung des beweglichen Kontaktstückes liegenden, rechteckförmigen Verbindungsleitung (35, 36, 37) miteinander verbunden sind.

2. Leitungsschutzschalter nach Anspruch 1, dadurch gekennzeichnet, daß die Verbindungsleitung (35, 36, 37) an der Lichtbogenleitschiene (16, 33) seitlich anschließt und sich hinter dieser fortsetzt und im Grundriß, d. h. projiziert auf die Lichtbogenleitschienenfläche, ein Rechteck bildet.

## Claims

1. Circuit-breaker having a contact arrangement (41), which forms a U-shaped blow-out loop and consists of a moving and a fixed contact member (20, 21), and an arc chamber, which has an arc splitter assembly (22) with an arc guide rail (16, 33) and parallel splitters assigned approximately at a right angle to the U-shaped blow-out loop, which arc guide rail conducts the arc struck in the case of a breaking operation to the arc splitter assembly (22), and having an additional conductor rail (31), which is arranged behind the arc guide rail (16, 33) and, at least in the region (33) of the arc guide rail (16, 33) in which the moving contact member (20) is located in the breaking position, extends parallel to said arc guide rail and is not switched into the circuit until the production of an arc and the run up thereof on to the arc guide rail (16, 33), characterised in that the arc guide rail (16, 33) and the additional conductor rail (31) are connected to one another by means of a rectangular connecting line (35, 36, 37) which adjoins essentially alongside and next to the arc guide rail and is located essentially in the region of the breaking position of the moving contact member.

2. Circuit-breaker according to Claim 1, characterised in that the connecting line (35, 36, 37) adjoins the arc guide rail (16, 33) on the side and continues behind the latter and forms a rectangle in plan view, that is to say when projected on to the surface of the arc guide rail.

## Revendications

1. Disjoncteur de puissance comportant un système de contacts (41), composé d'un contact mobile et d'un contact fixe (20. 21), formant une boucle de soufflage en forme de U, et une chambre d'arc électrique avec un paquet de tôles d'extinction d'arc (22), qui présente des tôles d'extinction parallèles, sensiblement perpendiculaires à la boucle de soufflage en U, un rail de guidage d'arc (16, 33), qui amène au paquet de tôles d'extinction (22) l'arc électrique qui se forme lors d'une action de coupure, et un rail de guidage supplémentaire (31) disposé derrière le rail de guidage d'arc (16, 33) et parallèlement à celui-ci, au moins dans la région (33) du rail de guidage d'arc (16, 33), dans laquelle se trouve le contact mobile (20) en position de coupure, qui n'est couplé au circuit qu'au moment de l'apparition d'un arc électrique et de son déplacement sur le rail de guidage d'arc (16, 33), caractérisé en ce que le rail de guidage (16, 33) et le rail de guidage supplémentaire (31) sont reliés entre eux par une ligne de liaison (35, 36, 37) de forme rectangulaire, disposée essentiellement sur le côté du rail de guidage d'arc et située essentiellement dans la région de la position de coupure du contact mobile..

2. Disjoncteur de puissance selon la revendication 1, caractérisé en ce que la ligne de liaison (35, 36, 37) se raccorde latéralement au rail de guidage d'arc (16, 33) et se prolonge derrière celui-ci, et forme en plan, c'est-à-dire en projection sur la surface du rail de guidage d'arc, un rectangle.
